# EUROPÄISCHE PATENTSCHRIFT

(11) **EP 0 261 395 B1**
(45) Veröffentlichungstag und Bekanntmachung des Hinweises auf die Patenterteilung: **18.12.1991**
(21) Anmeldenummer: 87112074.7
(22) Anmeldetag: 20.08.1987
(51) Int. Cl.: B25B 1/24, B25B 5/16

(54) **Einspannvorrichtung insbesondere Schraubstock**
Tightening device, in particular a vice
Dispositif de serrage, en particulier étau

(30) Priorität: 24.09.1986 DE 3632496; 24.03.1987 DE 3709566
(43) Veröffentlichungstag der Anmeldung: 30.03.1988
(73) Patentinhaber: Wallisser, Klaus, D-7060 Schorndorf 4 (DE)
(72) Erfinder: Wallisser, Klaus, D-7060 Schorndorf 4 (DE)
(74) Vertreter: Schuster, Gregor, Dipl.-Ing.

(56) Entgegenhaltungen:
- FR-A- 654 179
- GB-A- 19 665
- US-A- 3 565 417
- US-A- 4 437 654

## Beschreibung

Die Erfindung geht aus von einer Einspannvorrichtung, insbesondere einem Schraubstock, nach der Gattung des Hauptanspruchs. Es sind Einspannvorrichtungen dieser Art bekannt, bei denen die Spannbacken an die Trägerelemente geschraubt sind, wobei die Schrauben selbst keine Spannkräfte übertragen, sondern nur dazu dienen, die Spannbacken in einer vorgesehenen Position zu halten, in der die Spannkräfte auf die Trägerelemente übertragen werden. Wenn derartige Spannbacken beschädigt sind, kann durch Abschrauben und Wiederaufschrauben ein Auswechseln der Spannbacken vorgenommen werden. Dieses Auswechseln ist verhältnismäßig umständlich.

Es ist außerdem bekannt, für das Einspannen von speziellen Werkstücken Winkel über die Spannbacken zu hängen, an denen entsprechende Kerben oder Ausnehmungen zur besseren Halterung des Werkstückes vorhanden sind. Diese Winkel wiederum sind labil angeordnet, so daß beim Einspannvorgang oder beim Öffnen der Einspannvorrichtung ein Herabrutschen der Winkel von der jeweiligen Spannbacke vorkommt.

Es sind daher auch Einspannvorrichtungen bekannt geworden, bei denen von den zwei parallel zueinander an relativ zueinander beweglichen stabilen Trägerelementen (Amboß und Schlitten) befestigten Spannbacken mindestens eine aus zwei Teilen besteht, nämlich einem am Trägerelement befestigten Sockelteil und einem auswechselbar mit diesem verbundenen, das Werkstück erfassenden Austauschteil, wobei beide Teile auf den einander zugewandten Seiten eine Schienenführung quer zur Spannkraftrichtung aufweisen, durch die einerseits ein in Schienenrichtung verlaufendes Verschieben des Austauschteils relativ zum Sockelteil und andererseits eine Koppelung in Spannkraftrichtung zwischen den Teilen gegeben ist. Aus der FR-A 654 179 ist eine solche Einspannvorrichtung bekannt, bei welcher das Austauschteil auf seiner dem Sockelteil zugewandten Seiten mit einer T-förmigen Nut versehen ist, in welche der einen entsprechenden T-förmigen Querschnitt aufweisende Fuß des Sockelteils paßgenau einführbar ist. Diese Einspannvorrichtung hat jedoch den Nachteil, daß die Herstellung des Träger- und des Sockelteils wegen der zu fertigenden hintergreifbaren Nuten verhältnismäßig teuer ist. Darüber hinaus ist die Handhabung umständlich, da eine exakte Einführung des Austauschteils auf das Sockelteil erforderlich ist, um ein Verkanten und damit Verklemmen der beiden Teile gegeneinander zu verhindern. Diese Schwierigkeit wird noch dadurch vergrößert, daß aufgrund der Ausgestaltung des Sockel- und des Austauschteils die Reinigung derselben von eingetragenem Schmutz, wie bei der Werkstückbearbeitung anfallende Späne, nur unzureichend möglich ist.

Die erfindungsgemäße Einspannvorrichtung mit den kennzeichnenden Merkmalen des Hauptanspruchs hat demgegenüber den Vorteil, daß Sockel- und Austauschteil einfach in der Herstellung und damit kostengünstig sind und daß ein Verschmutzen der Einspannvorrichtung weitgehend vermieden bzw. das Reinigen der Einspannvorrichtung erheblich vereinfacht wird. Durch den U-förmigen Querschnitt des Sockelteils und den im wesentlichen rechteckigen Querschnitt des Fußes des Austauschteils ist eine einfache Herstellung gewährleistet. Es muß lediglich in den Fuß des Sockelteils noch eine einfache, nicht hintergreifbare Nut eingebracht werden, sowie zwei Stifte in eine der beiden U-Schenkelflächen des Sockelteils. Das Einbringen der Stifte kann dabei vorteilhafterweise von der Außenseite des Sockelteils her erfolgen. Werden die Stifte auf der unteren U-Schenkelfläche des Sockelteils und entsprechend die Nut im Fuß des Austauschteils auf dessen Unterseite vorgesehen, so ist diese Nut gegen Verschmutzung gesichert. Dadurch und durch die einfache Ausgestaltung der gesamten Vorrichtung ohne versteckte Nischen ist eine einfache Reinigung der Einspannvorrichtung gegeben.

Ein weiterer Vorteil der erfindungsgemäßen Einspannvorrichtung besteht darin, daß das Austauschteil leicht zu installieren ist, indem das Austauschteil auf das Sockelteil aufgesetzt und, von diesem geführt, mit der in seinem Fuß vorgesehenen Nut über die Stifte geschoben wird. Hierdurch ist ein schnelles und problemloses Auswechseln des Austauschteils gewährleistet.

Nach einer vorteilhaften Ausgestaltung der Erfindung ist zwischen den beiden Teilen einer Spannbacke mindestens eine in Schienenrichtung wirkende Einrastvorrichtung vorhanden, so daß auch bei nichthorizontaler Anordnung der Spannbacke ein Herausrutschen des auswechselbaren Teiles verhindert wird. Als Einrastvorrichtung kann vorteilhafterweise ein Kugelschnapper dienen, mit einer in einem Käfig gefassten, federbelasteten und aus der Schienenfläche des einen Teils herausragenden Kugel und mit einer dieser Kugel zugeordneten Rastausnehmung in der Schienenfläche des anderen Teils. Da die Kugel federbelastet ist, wird gleichzeitig ein leichtes Auseinanderdrücken der beiden Teile und damit ein Formschluß erzielt, wobei dann beim Zusammenspannen diese Rastfeder entsprechend leicht nachgeben kann. Eine solche Rastkugel ist vorteilhafterweise in dem Teil angeordnet, der mit dem Trägerelement verbunden ist, so daß der Aufwand für eine solche Einrichtung unabhängig von der Zahl der auswechselbaren Teile nur einmal erforderlich ist.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung dargestellt und wird im folgenden näher beschrieben.

Die einzige Figur zeigt einen Schraubstock mit erfindungsgemäßen Spannbacken in Explosionsdarstellung.

### Beschreibung des Ausführungsbeispiels

Bei der in der Figur dargestellten erfindungsgemäßen Einspannvorrichtung ist nur der obere Teil eines von zwei die Spannbacken tragenden Trägerelementen 1 dargestellt. Der untere Teil der Einspannvorrichtung (Amboß und Schlitten) sowie das zweite Trägerelement für die zweite Spannbacke wurden bei der Darstellung weggelassen. Die auf dem Trägerelement 1 angeordnete Spannbacke ist zweiteilig ausgebildet mit einem einen U-förmigen Querschnitt aufweisenden Sockelteil 12, welches über Nieten 13 fest mit dem Trägerelement 1 verbunden ist, und einem einen T-förmigen Querschnitt aufweisenden Austauschteil 14. Ebenfalls dargestellt ist ein spiegelbildlich angeordnetes zweites Austauschteil 14.

Der Fuß 15 des Austauschteils 14 weist im wesentlichen einen rechteckigen Querschnitt auf und ist an seiner unteren Seitenfläche mit einer über die gesamte Länge des Austauschteils 14 verlaufenden Längsnut 18 versehen. Das Austauschteil 14 greift mit seinem Fuß 15 in die infolge des U-förmigen Querschnitts des Sockelteils 12 gebildete Nut 16. Die Koppelung zwischen den beiden Teilen wird durch Zapfen 17, welche auf der Innenseite des einen Schenkels des Sockelteils 12 angeordnet sind, und durch die Längsnut 18 an der Seitenfläche des Fußes 15 gebildet, in welche die Zapfen 17 eingreifen.

Um ein seitliches Herausfallen des Austauschteils 14 gegenüber dem Sockelteil 12 zu unterbinden, ist eine Einrastvorrichtung vorgesehen, mit einem Kugelschnapper 19, der in eine entsprechende Rastnut 21 des Austauschteils 14 greift. Der Kugelschnapper 19 ist in üblicher Art ausgebildet, mit einem Käfig und einer Feder, wobei die Kugel etwas über die Grundfläche der Nut 16 herausragt. Natürlich kann als Einrastvorrichtung auch eine andere Vorrichtung dienen.

## Patentansprüche

1. Einspannvorrichtung, insbesondere Schraubstock, mit zwei parallel zueinander an relativ zueinander beweglichen stabilen Trägerelementen (Amboß und Schlitten) befestigten Spannbacken, von denen mindestens eine aus zwei Teilen (12, 14) besteht, einem am Trägerelement (1) befestigten Sockelteil (12) und einem auswechselbar mit diesem verbundenen, das Werkstück erfassenden Austauschteil (14), wobei beide Teile auf den einander zugewandten Seiten eine Schienenführung quer zur Spannkraftrichtung aufweisen, durch die einerseits ein in Schienenrichtung verlaufendes Verschieben (II) des Austauschteils (14) relativ zum Sockelteil (12) und andererseits eine Koppelung in Spannkraftrichtung zwischen den Teilen gegeben ist, wobei ein Teil (12) der Spannbacke einen U-förmigen Querschnitt (16) aufweist, in den der Fuß (15) des einen T-förmigen Querschnitt aufweisenden anderen Teils (14) ragt, dadurch gekennzeichnet, daß als Koppelung der beiden Teile in Spannrichtung mindestens auf einer der inneren U-Schenkelflächen Stifte (17) vorhanden sind, die in eine entsprechende, über die gesamte Länge des anderen Teils (14) durchgängige Nut (18) auf der dieser Fläche zugeordneten Außenfläche des Fußes (15) dieses anderen Teils (14) greifen.

2. Einspannvorrichtung nach Anspruch 1, dadurch gekennzeichnet, daß zwischen den beiden Teilen (12) und (14) einer Spannbacke mindestens eine in Richtung der Schienenführung wirkende Einrastvorrichtung (19, 21) vorhanden ist.

3. Einspannvorrichtung nach Anspruch 2, dadurch gekennzeichnet, daß als Einrastvorrichtung ein Kugelschnapper (19) dient, mit einer in einem Käfig gefaßten federbelasteten und aus der Schienenführung des entsprechenden Teiles (12) herausragenden Kugel und mit einer dieser Kugel zugeordneten Rastausnehmung (21) in der Schienenfläche des anderen Teils (14).

## Claims

1. A holding device, in particular a vice, with two fixed chuck jaws lying parallel to one another, mounted on movable, stable carriers capable of being moved relative to one another (anvil and trolley), of which at least one consists of two parts (12, 14), one base (12) mounted on a carrier (1) and one connected interchangeably with this exchange part (14) holding the tool, in which both parts display a guide-rail cross-ways to the direction of tension on the sides facing towards one another, by means of which on the one hand a displacement (II) of the exchange part (14) relative to the base (12) is possible and on the other hand a coupling in the direction of tension is possible between the parts, whereby one part (12) of the chuck jaw displays a U-shaped cross-cut (16) into which the foot (15) of another part (14) with a T-shaped cross-cut projects, characterised by the fact that for coupling both parts in the direction of tension pins (17) are present on at least one of the inner surfaces of the arms of the U, which grip in a groove (18) running without interruption over the entire length of the other part (14) on the outer surface of the foot (15) belonging to this surface.

2. A holding device on the lines of Claim 1, characterised by the fact that, between the two parts (12) and (14) of one chuck jaw at least one holding notch (19, 21) operating in the direction of the guide-rail is present.

3. A holding device on the lines of Claim 2, characterised by the fact that a ball-catch (19) serves to engage in a holding notch, together with a spring-loaded ball held in a cage and projecting out of the guide-rail of the corresponding part (12), and together with an extractor (21) corresponding to this ball in the guide surface of the other part (14).

## Revendications

1. Mécanisme de serrage, en particulier un étau. Sur deux supports relativement solides (enclume et chariot) qui se déplacent l'un vers l'autre sont fixées 2 griffes de serrage parallèles dont une au moins se compose de 2 parties (12,14) : un socle (12) fixé au support (1) et une deuxième partie (14) remplaçable qui maintient la pièce à usiner et qui est rattachée au socle. Il faut remarquer ici que les deux parties présentent sur les côtés qui se font face un guidage à glissières transversal au sens de la tension. Cela permet d'une part qu'un glissement (II) de la partie remplaçable (14) se produise dans le sens de la glissière par rapport au support (12) et que d'autre part ait lieu un couplage des deux parties dans le sens de la tension. Une partie (12) de la griffe de serrage présente une section transversale en forme de U (16) dans laquelle s'encastre la base (15) de l'autre partie qui présente une section transversale en forme de T (14). Pour le couplage des deux parties dans le sens de la tension il faut noter la caractéristique suivante : la présence de goupilles (17) au moins sur une des parois intérieures des branches du U; ces goupilles pénètrent dans une rainure (18) correspondante, continue sur toute la longueur de l'autre partie (14) et située sur la paroi extérieure de la base (15) de cette même partie (14).

2. D'après la description de la revendication n^{o} 1 le mécanisme de serrage se caractérise de la façon suivante: entre les deux parties (12) et (14) d'une griffe de serrage il y a au moins un mécanisme d'encliquetage (19,21) qui agit dans le sens du guidage à glissières.

3. D'après la description de la revendication n^{o} 2 le mécanisme de serrage se caractérise de la façon suivante : on utilise comme mécanisme d'encliquetage le système d'une bille montée sur ressort.Une bille enchâssée dans un séparateur,mue par un ressort et qui dépasse de la glissière d'une partie (12) pour s'enclencher dans une cavité correspondante située dans la glissière de l'autre partie (14)
